# EUROPÄISCHE PATENTSCHRIFT

(11) **EP 0 994 029 B1**
(45) Veröffentlichungstag und Bekanntmachung des Hinweises auf die Patenterteilung: **11.03.2009**
(21) Anmeldenummer: 99120137.7
(22) Anmeldetag: 08.10.1999
(51) Int. Cl.: B65B 35/20, B65B 19/22

(54) **Vorrichtung zur Erzeugung hin- und hergehender Bewegungen**
Apparatus for generating reciprocating movements
Appareil de génération de mouvements alternatifs

(30) Priorität: 15.10.1998 DE 19847433
(43) Veröffentlichungstag der Anmeldung: 19.04.2000
(73) Patentinhaber: Focke & Co. (GmbH & Co. KG), 27283 Verden (DE)
(72) Erfinder: Focke, Heinz, 27283 Verden (DE); Roesler, Burkard, 27337 Blender (DE)
(74) Vertreter: Bolte, Erich

(56) Entgegenhaltungen:
- DE-A- 3 515 655
- GB-A- 1 028 055
- US-A- 2 221 996

## Beschreibung

Die Erfindung betrifft eine Vorrichtung zur Erzeugung von im Wesentlichen geradlinigen, hin- und hergehenden Bewegungen von Mitnehmern, Schiebern oder ähnlichen Organen, insbesondere in einer Verpackungsmaschine zum Einschieben eines Zigarettenblocks in eine Tasche eines Faltrevolvers mit den Merkmalen gemäβ Oberbegriff des Anspruchs 1, wie sie aus der EP-A-711 718 bekannt sind.

Ein wichtiges Anwendungsgebiet eines Getriebes für die Erzeugung von linearen Bewegungen ist die Einführung des Packungsinhalts, nämlich eines Zigarettenblocks, in die Tasche eines Faltrevolvers bzw. in einen teilweise gefertigten Zuschnitt für die (Zigaretten-)Packung.

Bei einer bekannten Vorrichtung zum Einschieben des Packungsinhalts in einen Faltrevolver (GB 1 028 055) wird der Schieber während der Einschubbewegung entlang einer geradlinigen Bewegungsbahn geführt. Der Schieber ist dabei mit einer hin- und herbewegbaren Schubstange verbunden, die über einen schwenkbaren Zwischenhebel mit einem Kurbeltrieb verbunden ist. Eine Ausgleichsstange bewirkt, dass der Schieber bei der Rückbewegung unterhalb der Bewegungsebene des Packungsinhalts in die Ausgangsstellung zurückkehrt. Zwar ist bei diesem Getriebe ein umlaufendes Antriebsorgan vorgesehen, nämlich eine Kurbel. Alle weiteren Organe zur Übertragung der Bewegung führen jedoch hin- und hergehende Schwenk- oder Linearbewegungen aus. Dadurch ist dieses bekannte Getriebe für hohe Taktzahlen, wie sie beispielsweise in Verpackungsmaschinen für Zigaretten gefordert werden, nicht geeignet.

Der Erfindung liegt die Aufgabe zugrunde, eine Vorrichtung bzw. ein Getriebe vorzuschlagen, mit dem auch bei hohen Taktzahlen hin- und herbewegbare Linear-Organe, nämlich Mitnehmer, Schieber etc. in einer fortlaufenden, ruckfreien Bewegung den Transport von Gegenständen, insbesondere den Einschub von Zigarettenblöcken in einen Faltrevolver durchführen und in einer - versetzten - Rückbewegungsbahn in die Ausgangsstellung zurückkehren.

Zur Lösung dieser Aufgabe sieht die erfindungsgemäße Vorrichtung die Merkmale des Anspruchs 1 vor.

Bei dem erfindungsgemäßen Getriebe findet eine Linearbewegung lediglich im Bereich des zu bewegenden Organs, also des Schiebers statt. Alle übrigen Antriebsorgane werden drehend bewegt. Dadurch ist eine hohe Hin- und Herbewegung des linear bewegbaren Organs ohne erhöhte Verschleißbeanspruchung der Getriebeteile möglich.

Das Zentralrad ist erfindungsgemäß als Zahnrad ausgebildet, welches auf einer Innenverzahnung eines Zahnkranzes abläuft. Der in fester Relativstellung mit dem Zahnrad verbundene Hebel ist über ein Zwischengetriebe bzw. ein Gegengetriebe mit dem linear bewegbaren Organ zur Übertragung der linearen Bewegung verbunden. Teile des Zwischen- bzw. Gegengetriebes werden hinsichtlich ihrer Bewegung so gesteuert, dass eine Rückbewegung des linear bewegbaren Organs in einer versetzten Bewegungsbahn, insbesondere oberhalb der linearen Vorschubbewegung, erfolgt. Zu diesem Zweck wird die Bewegung eines schwenkbaren Kurvenhebels über Kurvenrollen in einer Nutkurve bei der Drehbewegung gesteuert.

Weitere Einzelheiten und Merkmale der erfindungsgemäßen Vorrichtung werden nachfolgend anhand eines Ausführungs- und Anwendungsbeispiels näher erläutert. Es zeigt:
- Fig. 1: einen Bereich einer Verpackungsmaschine mit Faltre- volver für die Fertigung von Zigarettenpackungen im Grundriß,
- Fig. 2: einen Bereich der Zuführung von Zigarettenblöcken zum Faltrevolver in Seitenansicht bzw. im Vertikal- schnitt, bei vergrößertem Maßstab,
- Fig. 3: eine Einzelheit der Fig. 2 in entsprechender Dar- stellung bei nochmals vergrößertem Maßstab,
- Fig. 4: das Getriebe für die Bewegung von Mitnehmern bzw. Schiebern in einem Axialschnitt,
- Fig. 5: einen Querschnitt durch das Getriebe in der Schnittebene V-V der Fig. 4,
- Fig. 6: einen Querschnitt durch das Getriebe gemäß Fig. 4 in der Schnittebene VI-VI,
- Fig. 7 bis Fig. 9: eine schematische Darstellung von Teilen des Getrie- bes mit deren Bewegungsbahnen in verschiedenen Stel- lungen.

Das in den Zeichnungen dargestellte bevorzugte Anwendungsbeispiel steht im Zusammenhang mit einer Verpackungsmaschine zum Herstellen von Zigarettenpackungen 10 des Typs Klappschachtel . Fig. 1 zeigt in schematischer Draufsicht einen um eine vertikale Achse drehenden Faltrevolver 11 mit ringsherum paarweise angeordneten Taschen 12, 13. In diese werden zunächst Zuschnitte 14 für die herzustellenden Zigarettenpackungen 10 eingeführt. Nach einer Teilfaltung derselben wird der Packungsinhalt in die Taschen 12, 13 bzw. in die teilweise gefalteten Zuschnitte 10 in Radialrichtung eingeschoben, und zwar im Bereich einer Einschubstation 15.

Die in die Taschen 12, 13 einzuführenden Gegenstände sind quaderförmige Zigarettenblöcke 16, 17. Diese bestehen jeweils aus einer dem Packungsinhalt entsprechenden Zigarettengruppe, die von einer Innenumhüllung aus Papier bzw. mit Metall kaschiertem Papier umgeben ist.

Die Gegenstände, also Zigarettenblöcke 16, 17, werden im vorliegenden Falle wegen der zweibahnigen Betriebsweise der Vorrichtung paarweise auf einer Blockbahn 18 zugeführt. Ein Kettenförderer 19 erfaßt jeweils einen oder zwei Zigarettenblöcke 16, 17 durch Mitnehmer 20 und fördert die Zigarettenblöcke 16, 17 mit Abstand voneinander in Radialrichtung zum Faltrevolver 11.

Der Blockförderer, nämlich Kettenförderer 19, endet mit Abstand vom Faltrevolver 11. Die Endphase der Förderbewegung sowie der Einschub in die Taschen 12, 13 wird von einem Einschubaggregat 21 übernommen, welches jeweils einen Zigarettenblock 16, 17 bzw. zwei nebeneinanderliegende Zigarettenblöcke 16, 17 erfaßt, auf der Blockbahn 18 weiterfördert bis zur Endposition in der Tasche 12, 13.

Unmittelbar vor der Übernahme der Zigarettenblöcke 16, 17 durch das Einschubaggregat 21 werden separate Zuschnitte den Zigarettenblöcken 16, 17 zugeführt, nämlich Kragen 22. Diese sind Bestandteil einer herkömmlichen Klappschachtel. Die Kragen 22 werden auf einer Kragenbahn 23 quer zur Blockbahn 18 und oberhalb derselben zugeführt. Je ein Kragen 22 wird positionsgerecht auf einem Zigarettenblock 16, 17 abgelegt und durch Umfalten von Kragen-Seitenlappen in die packungsgerechte Position gebracht. Die Einheit aus Zigarettenblock 16, 17 und Kragen 22 wird durch das Einschubaggregat 21 erfaßt und in die Taschen 12, 13 eingeschoben. Insoweit entspricht die Vorrichtung grundsätzlich derjenigen gemäß DE 24 62 686.

In besonderer Weise ist das Einschubaggregat 21 ausgebildet. Es besteht aus jeder Blockbahn 18, also jedem Zigarettenblock 16, 17 zugeordneten Schiebern 24, 25, jeweils mit einem Schieberkopf 26, der den Zigarettenblock 16, 17 an der Rückseite, nämlich an einer in Förderrichtung rückwärts gerichteten Stirnfläche 27, erfaßt. Die beiden Schieber sind mit einem Schieberarm 28 an einem gemeinsamen Betätigungsorgan angebracht, nämlich an einer quergerichteten Tragstange 29.

Die Schieber 24, 25 werden so bewegt, dass die Schieberköpfe 26 von oben her in die Bewegungsbahn der Gegenstände, nämlich der Zigarettenblöcke 16, 17 eintreten (Fig. 3, rechts). Der Schieberkopf 26 wird dabei so bewegt, dass ein zunächst nach rückwärts gerichteter Faltlappen 30 gegen die Rückseite des Zigarettenblocks 16, 17, also gegen die Stirnfläche 27 umgefaltet wird. Der Schieberkopf 26 bewegt sodann den Zigarettenblock 16, 17 entlang einer geradlinigen Bewegungsbahn 31, und zwar bis zur Endstellung innerhalb des Faltrevolvers 11. Danach kehren die Schieber 24, 25 in die Ausgangsstellung zurück, wobei der Schieberkopf 26 entlang einer bogenförmigen Rückführungsbahn 32 bewegt wird. Diese verläuft in ansteigender, der Bewegungsbahn 31 entgegengerichteter Bewegung bis in eine Position oberhalb der nachfolgenden Zigarettenblöcke 16. In einer bogenförmigen Wendeschleife kehrt dann der Schieberkopf 26 in die Mitnahmeposition, also in die Bewegungsbahn 31, zurück.

Die Schieber 24, 25 werden zur Durchführung der Bewegungen über ein besonderes Getriebe 33 betätigt. Dieses besteht aus Organen, die ausschließlich kreisförmige bzw. rotierende Bewegungen ausführen.

In einem Gehäuse 34 befindet sich eine feststehende Ablaufbahn für ein umlaufendes Getriebeorgan. Die Ablaufbahn ist als Zahnkranz 35 mit Innenverzahnung ausgebildet. Auf dem Zahnkranz 35 bzw. auf dessen Verzahnung läuft ein Zahnrad ab, nämlich ein Zentralrad 36. Dieses überträgt den Antrieb auf die Schieber 24, 25, nämlich auf die Tragstange 29.

Zu diesem Zweck ist ein Verbindungsorgan in fester Relativstellung mit dem Zentralrad verbunden, nämlich ein Hebel 37. Der Hebel 37 ist hier als Hohlkörper ausgebildet und nimmt ein Ausgleichsgetriebe 38 auf.

Der Hebel 37 befindet sich außerhalb des Gehäuses 34 und ist an einem Endbereich fest, also in unveränderlicher Relativstellung, mit dem Zentralrad 36 verbunden. Im vorliegenden Falle bildet das Zentralrad 36 eine Hohlwelle 39, die seitlich aus dem Gehäuse 34 austritt und mit dem Hebel 37 bzw. einem äußeren Hebelgehäuse 40 verbunden ist. Mit Abstand von der Hohlwelle 39 ist die Tragstange 29 drehbar mit dem Hebel 37 verbunden.

Das Zentralrad 36 wird so angetrieben, dass es unter Eigendrehung auf dem Zahnkranz 35 abläuft. Dabei ergibt sich eine besondere Kinematik: Die Verbindung der Tragstange 29 mit dem Hebel 37, also die Achsmitte der Tragstange 29, führt ausschließlich eine Linearbewegung durch, nämlich eine Bewegung längs einer Geraden, entsprechend der Bewegungsbahn 31 des Schieberkopfes 26. Der andere wichtige Punkt des Hebels 37, nämlich die Achsmitte der Hohlwelle 39, läuft dabei auf einem Kreisbogen ab, konzentrisch zum Zahnkranz 35. Wichtig ist eine geometrische Beziehung derart, dass der Abstand (Achsabstand) zwischen Tragstange 29 und Hohlwelle 39 der Hälfte des Radius der durch den Zahnkranz 35 definierten äußeren Bewegungsbahn des Zentralrads 36 entspricht. Insbesondere aus Fig. 3 ist anhand der Pfeile 41 dargestellt, dass der betreffende Fixpunkt des Hebels 37, im vorliegenden Falle die Tragstange 29, auf einer Geraden 42 läuft. Der andere Fixpunkt, nämlich die Mitte der Hohlwelle 39, läuft auf einem konzentrischen Kreisbogen 43. Der Antrieb wird über eine Zentralwelle 44 auf das Getriebe übertragen. Die Zentralwelle 44 tritt in das Gehäuse 34 ein und ist innerhalb desselben mit einem Antriebskörper 45 verbunden. Dieser ist mit einer Ausnehmung 46 versehen, in der das Zentralrad 36 versetzt zur Zentralwelle 44 drehbar gelagert ist, nämlich über die Hohlwelle 39. Der Antriebskörper 45 ist drehbar in einer Gehäusewand 47 gelagert.

Die Bewegungen des Zentralrads 36 werden nicht unmittelbar von dem Hebel 37 auf die Tragstange 29 übertragen, sondern über das Ausgleichsgetriebe 38 innerhalb des Hebels 37. Das Ausgleichsgetriebe 38 besteht aus drei zusammenwirkenden Zahnrädern, nämlich einem ersten Zahnrad 48 am Ende der Tragstange 29, einem drehbar gelagerten Zwischenrad 49 und einem weiteren Zahnrad 50 auf einer innerhalb der Hohlwelle 39 gelagerten Übertragungsstange 51. Das so ausgebildete Ausgleichsgetriebe 38 hat zum einen die Aufgabe einer Umkehr der Bewegungsrichtung für die Tragstange 29, so dass die Tragstange 29 nicht mit dem Hebel 37 um die eigene Achse gedreht wird. Des weiteren wird durch das Ausgleichsgetriebe 38 ein Übersetzungsverhältnis geschaffen, so dass eine Übersetzung der Bewegung im Verhältnis 1:2 gegeben ist. Die Schieber 24, 25 vollführen zwei Bewegungstakte bei einer vollen Umdrehung des Zentralrads 36.

Die besondere Rückkehrbewegung der Schieber 24, 25 entlang der Rückführungsbahn 32 wird durch ein Zusatzgetriebe 52 bewirkt, das innerhalb des Gehäuses 34 angeordnet ist. Das Zusatzgetriebe 52 weist einen Lenkhebel 53 auf. Dieser ist über ein Drehlager 54 mit dem Antriebskörper 45 verbunden. Das Drehlager 54 befindet sich in einem Bereich diametral gegenüberliegend zur Hohlwelle 39. Das andere Ende des Lenkhebels 53 ist gelenkig mit einer Koppel 55 verbunden, die wiederum über einen Verbindungshebel 56 mit dem Ende der Übertragungsstange 51 verbunden ist. Der Verbindungshebel 56 ist unverdrehbar mit der Übertragungsstange 51 verbunden, jedoch gelenkig mit der Koppel 55. Die beschriebene Bewegungsbahn (Rückführungsbahn 32) wird dadurch ermöglicht, dass der Lenkhebel 53 durch Tastrollen 57, 58 geführt ist, die in eine Kurvennut 59 eintreten. Letzere ist ortsfest angeordnet, und zwar in einer Rückwand 60 des Gehäuses 34. Zwei parallel nebeneinander angeordnete Tastrollen 57, 58 laufen ohne wechselseitige Berührung in der Kurvennut 59, nämlich jeweils an einer innenseitigen Kurvenbahn 61 und an einer außenseitigen Kurvenbahn 62.

Die Zentralwelle 44 als Antriebsorgan für die Schieber 24, 25 wird im Maschinentakt angetrieben.

Fig. 7, Fig. 8 und Fig. 9 zeigen schematisiert unterschiedliche Stellungen von wichtigen Elementen des Getriebes. Bewegungsbahnen sind dabei strichpunktiert dargestellt. Wie ersichtlich führt das als kreisförmige Fläche dargestellte Zentralrad 36 die Drehbewegung im Uhrzeigersinn entlang dem (inneren) Zahnkranz 35 aus. Dabei dreht das Zentral rad 36 gemäß Pfeil 63 im Gegenuhrzeigersinn um den eigenen Mittelpunkt. Dieser wiederum ist durch die Übertragungsstange 51 als Quadrat schematisch dargestellt. Von diesem auf einem Kreisbogen 43 umlaufenden führt der Hebel 37 in Radialrichtung zum Zentralrad 36 an dessen Außenumfang, nämlich zu einem ausschließlich auf der Geraden 42 hin- und herbewegbaren Verbindungspunkt für die Schieber bzw. Schieberarme 28. Dieser Punkt ist definiert durch die Tragstange 29. In Fig. 7 bis 9 sind die Bewegungsphasen in einem Viertelkreisbereich des Zahnkranzes 35 dargestellt. Das Zentralrad 36 läuft vollständig um, wobei sich entsprechende Positionen der beschriebenen Organe ausbilden.

### Bezugszeichenliste:

- 10: Zigarettenpackung
- 11: Faltrevolver
- 12: Tasche
- 13: Tasche
- 14: Zuschnitt
- 15: Einschubstation
- 16: Zigarettenblock
- 17: Zigarettenblock
- 18: Blockbahn
- 19: Kettenförderer
- 20: Mitnehmer
- 21: Einschubaggregat
- 22: Kragen
- 23: Kragenbahn
- 24: Schieber
- 25: Schieber
- 26: Schieberkopf
- 27: Stirnfläche
- 28: Schieberarm
- 29: Tragstange
- 30: Faltlappen
- 31: Bewegungsbahn
- 32: Rückführungsbahn
- 33: Getriebe
- 34: Gehäuse
- 35: Zahnkranz
- 36: Zentralrad
- 37: Hebel
- 38: Ausgleichsgetriebe
- 39: Hohlwelle
- 40: Hebelgehäuse

- 41: Pfeil
- 42: Gerade
- 43: Kreisbogen
- 44: Zentralwelle
- 45: Antriebskörper
- 46: Ausnehmung
- 47: Gehäusewand
- 48: Zahnrad
- 49: Zwischenrad
- 50: Zahnrad
- 51: Übertragungsstange
- 52: Zusatzgetriebe
- 53: Lenkhebel
- 54: Drehlager
- 55: Koppel
- 56: Verbindungshebel
- 57: Tastrolle
- 58: Tastrolle
- 59: Kurvennut
- 60: Rückwand
- 61: Kurvenbahn
- 62: Kurvenbahn
- 63: Pfeil 1

## Patentansprüche

1. Vorrichtung mit einem Getriebe (33) zur Erzeugung von hin- und hergehenden Bewegungen von Mitnehmern, Schiebern (24, 25) oder ähnlichen Organen, insbesondere in einer Verpackungsmaschine zum Einschieben eines Zigarettenblocks (16, 17) in eine Tasche (12, 13) eines Faltrevolvers (11), wobei der Schieber (24, 25) mit einer quergerichteten Tragstange (29) verbunden, diese mit einem ein Ausgleichsgetriebe (38) aufweisenden Hebel (37) und der Hebel (37) mit einem drehenden Antriebsorgan (36, 45) verbunden ist und wobei weiterhin ein Zusatzgetriebe (52) bewirkt, dass der Schieber (24, 25) nach geradliniger Einschubbewegung durch Verschwenken anhebbar und entlang einer bogenförmigen Rückführbahn (32) in die Ausgangstellung zurückkehrt, **gekennzeichnet durch** folgende Merkmale, die Bestandteil der Vorrichtung sind:
a) der Hebel (37) ist in fester, unveränderlicher Relativstellung über eine Hohlwelle (39) mit einem innerhalb des Getriebes (33) drehenden und längs einer Kreisbahn umlaufenden Zentralrad (36) verbunden,
b) das Zentralrad (36) läuft auf einer Innenverzahnung eines Zahnkranzes (35) als Teil des Getriebes (33) ab,
c) das Zentralrad (36) ist **durch** einen mit einer Zentralwelle (44) verbunden Antriebskörper (45) antreibbar, wobei das Zentralrad (36) versetzt zur Zentralwelle (44) drehbar am Antriebskörper (45) gelagert ist,
d) der Achsabstand zwischen der Tragstange (29) und der Hohlwelle (39) entspricht der Hälfte des Radius der **durch** den Zahnkranz (35) definierten äußeren Bewegungsbahn des Zentralrads (36),
e) das Zusatzgetriebe (52) ist über eine konzentrisch zum Zentralrad (36) verlaufende Übertragungsstange (51) mit einem Zahnrad (50) des Ausgleichsgetriebes (38) verbunden,
f) das Zusatzgetriebe (52) weist einen Lenkhebel (53) auf, der **durch** Tastrollen (57, 58) geführt ist, wobei die Tastrollen (57, 58) in eine ortsfest angeordnete Kurvennut (59) eintreten.

2. Vorrichtung nach Anspruch 1, **gekennzeichnet durch** folgende Merkmale:
a) der Lenkhebel (53) des Zusatzgetriebes (52) ist mit dem Antriebskörper (45) über ein Drehlager (54) verbunden,
b) der Lenkhebel (53) ist gelenkis über eine Koppel (55) mit einem unverdrehbar an der Übertragungsstange (51) angebrachten Verbindungshebel (56) verbunden,
c) die Tastrollen (57, 58) sind am Lenkhebel (53) angebracht.

3. Vorrichtung nach Anspruch 1 oder 2, **dadurch gekennzeichnet, dass** der Lenkhebel (53) durch zwei im Abstand voneinander angeordnete Tastrollen (57, 58) geführt ist, die ohne wechselseitige Berührung in der gemeinsamen Kurvennut (59) laufen unter Anlage an jeweils einer zugeordneten Kurvenbahn (61, 62) der Kurvennut (59).

4. Vorrichtung nach Anspruch 1 oder einem der weiteren Ansprüche, **dadurch gekennzeichnet, dass** das Zentralrad (36) versetzt zur Zentralwelle (44) im Bereich einer U-förmigen Ausnehmung (46) drehbar am Antriebskörper (45) gelagert ist.

5. Vorrichtung nach Anspruch 1 oder einem der weiteren Ansprüche, **gekennzeichnet durch** folgende Merkmale:
a) das Ausgleichsgetriebe (38) ist innerhalb des als Hohlkörper ausgebildeten Hebels (37) gelagert,
b) ein weiteres Zahnrad (48) des Ausgleichsgetriebes ist mit der Tragstange (29) verbunden,
c) ein drittes Zahnrad, nämlich ein Zwischenrad (49), ist drehbar zwischen den Zahnrädern (48, 50) gelagert.

## Claims

1. An apparatus with a gear mechanism (33) for producing reciprocating movements of carry-along elements, pushers (24, 25) or similar elements, in particular in a packaging machine for pushing a cigarette block (16, 17) into a pocket (12, 13) of a folding turret (11), with the pusher (24, 25) is connected to a transverse carrying rod (29), the latter connected to a lever (37) having a differential gear mechanism (38), and the lever (37) connected to a rotating drive element (36, 45) and further with an additional gear mechanism (52) acting such that the pusher (24, 25), after its rectilinear insertion movement, can be lifted by pivoting and return to its initial position along an arcuate return path (32), **characterized by** the following features, which are components of the apparatus:
a) the lever (37) is connected in a fixed, non-changeable relative position by means of a hollow shaft (39) to a central wheel (36) which rotates within the gear mechanism (33) and circulates along a circular path,
b) the central wheel (36) runs on an inner toothed arrangement of a toothed rim (35) as part of the gear mechanism (33),
c) the central wheel (36) can be driven by a drive body (45) which is connected to the central shaft (44), the central wheel (36) being mounted on the drive body (45) in a rotatable manner and offset in relation to the central shaft (44),
d) the axial distance between the carrying rod (29) and the hollow shaft (39) corresponds to one-half of the radius of the outer movement path of the central wheel (36) defined by the toothed rim (35),
e) the additional gear mechanism (52) is connected to the gear wheel (50) of the differential mechanism (38) via a transmission rod (51) which runs concentrically with the central wheel (36),
f) the additional gear mechanism (52) has a steering lever (53) that is guided by contact rollers (57, 58), with the contact rollers (57, 58) entering a stationary curved groove (59).

2. The apparatus according to Claim 1, **characterized by** the following features:
a) The steering lever (53) of the additional gear mechanism (52) is connected to the drive body (45) via a rotary bearing (54),
b) The steering lever (53) is connected in an articulated manner by means of a connecting rod (55) to a connecting lever (56) which is attached in a non-rotatable manner to the transmission rod (51),
c) the contact rollers (57, 58) are attached to the steering lever (53).

3. The apparatus according to Claim 1 or 2, **characterized in that** the steering lever (53) is guided by two contact rollers (57, 58), which are spaced apart from one another, without mutual contact in the common curved groove (59), each abutting an assigned curved path (61, 62) of the curved groove (59).

4. The apparatus according to Claim 1 or one of the further Claims, **characterized in that** the central wheel (36) is mounted in a rotatable manner on the drive body (45) and offset to the central shaft (44) in the region of a U-shaped cutout (46).

5. The apparatus according to Claim 1 or one of the further Claims, **characterized by** the following features:
a) the differential gear mechanism (38) is mounted within the lever (37), which is configured as a hollow body,
b) a further gear wheel (48) of the differential gear mechanism is connected to the carrying rod (29),
c) a third gear wheel, namely an intermediate wheel (49), is mounted in a rotatable manner between the gear wheels (48, 50).

## Revendications

1. Dispositif comprenant un engrenage (33) pour générer des mouvements de va-et-vient de tocs d'entraînement, de coulisseaux (24, 25) ou d'organes similaires, en particulier dans une machine d'emballage pour insérer un bloc de cigarettes (16, 17) dans une poche (12, 13) d'un revolver de pliage (11), dans lequel le coulisseau (24, 25) est raccordé à une barre porteuse (29) dirigée transversalement, celle-ci est raccordée à un levier (37) présentant un engrenage différentiel (38) et le levier (37) est raccordé à un organe d'entraînement rotatif (36, 45), et dans lequel un engrenage supplémentaire (52) agit en outre pour faire en sorte que le coulisseau (24, 25), après un mouvement d'insertion rectiligne par pivotement, puisse se soulever et retourner dans la position de départ le long d'une piste de retour en forme d'arc (32), **caractérisé par** les caractéristiques suivantes qui font partie du dispositif :
a) le levier (37) est raccordé, en position relative fixe non modifiable, via un arbre creux (39), à une roue centrale (36) tournant à l'intérieur de l'engrenage (33) et circulant le long d'une piste circulaire,
b) la roue centrale (36) circule sur une denture intérieure d'une couronne dentée (35) qui fait partie de l'engrenage (33),
c) la roue centrale (36) peut être entraînée par un corps d'entraînement (45) raccordé à un arbre central (44), la roue centrale (36) étant montée à rotation sur le corps d'entraînement (45) en décalage par rapport à l'arbre central (44),
d) la distance axiale entre la barre porteuse (29) et l'arbre creux (39) correspond à la moitié du rayon de la piste de déplacement extérieure, définie par la couronne dentée (35), de la roue centrale (36),
e) l'engrenage supplémentaire (52) est raccordé à une roue dentée (50) de l'engrenage différentiel (38) via une barre de transmission (51) s'étendant de manière concentrique par rapport à la roue centrale (36), et
f) l'engrenage supplémentaire (52) présente un levier de commande (53) qui est guidé par des galets palpeurs (57, 58), les galets palpeurs (57, 58) entrant dans une rainure de came (59) ménagée à un endroit fixe.

2. Dispositif selon la revendication 1, **caractérisé en ce que**:
a) le levier de commande (53) de l'engrenage supplémentaire (52) est raccordé au corps d'entraînement (45) via un palier rotatif (54),
b) le levier de commande (53) est raccordé de manière articulée via une bielle (55) à un levier de liaison (56) appliqué sans possibilité de tourner sur la barre de transmission (51), et
c) les galets palpeurs (57, 58) sont montés sur le levier de commande (53).

3. Dispositif selon la revendication 1 ou 2, **caractérisé en ce que** le levier de commande (53) est guidé par deux galets palpeurs (57, 58) agencés à distance l'un de l'autre, qui circulent sans contact mutuel dans la rainure de came commune (59) en s'appuyant respectivement sur une piste de came correspondante (61, 62) de la rainure de came (59).

4. Dispositif selon la revendication 1 ou l'une quelconque des autres revendications, **caractérisé en ce que** la roue centrale (36) est montée à rotation sur le corps d'entraînement (45) en décalage par rapport à l'arbre central (44) dans la zone d'un évidement en forme de U (46).

5. Dispositif selon la revendication 1 ou selon l'une quelconque des autres revendications, **caractérisé en ce que** :
a) l'engrenage différentiel (38) est monté à l'intérieur du levier (37) se présentant sous la forme d'un corps creux,
b) une autre roue dentée (48) de l'engrenage différentiel est raccordée à la barre porteuse (29), et
c) une troisième roue dentée, à savoir une roue intermédiaire (49), est montée à rotation entre les roues dentées (48, 50).
